# EUROPÄISCHE PATENTSCHRIFT

(11) **EP 2 663 708 B1**
(45) Veröffentlichungstag und Bekanntmachung des Hinweises auf die Patenterteilung: **04.01.2017**
(21) Anmeldenummer: 11787679.7
(22) Anmeldetag: 23.11.2011
(51) Int. Cl.: E05D 15/06

(54) **LAUFROLLENTRÄGER FÜR EINE SCHIEBETÜR**
CARRIER FOR A SLIDING DOOR
CHARIOT POUR UNE PORTE COULISSANTE

(30) Priorität: 13.01.2011 DE 202011000082 U
(43) Veröffentlichungstag der Anmeldung: 20.11.2013
(73) Patentinhaber: Anton Schneider GmbH & Co KG, 79341 Kenzingen (DE)
(72) Erfinder: REICH, Barbara, 70794 Filderstadt (DE); OTTERSBACH, Peter, 51570 Windeck (DE)
(74) Vertreter: Kohler Schmid Möbus Patentanwälte
(86) Internationale Anmeldenummer: PCT/EP2011/070776
(87) Internationale Veröffentlichungsnummer: WO 2012/095210

(56) Entgegenhaltungen:
- DE-A1- 19 539 014
- DE-U1- 20 212 222
- DE-U1-202005 007 687

## Beschreibung

Die Erfindung betrifft einen Laufrollenträger für Schiebetüren mit einem im Querschnitt etwa U-förmigen Tragkörper, dessen einer, erster Seitenschenkel als Montageplatte zur Befestigung an einer Schiebetür dient und an dessen anderem, zweitem Seitenschenkel mindestens eine Laufrolle gelagert ist, und mit einem Sicherungsschieber, der am Mittelsteg des Tragkörpers parallel zur Achse der Laufrolle zwischen einer Sicherungs- und einer Freigabestellung querverschiebbar geführt ist und der in der Sicherungsstellung weiter über den zweiten Seitenschenkel vorsteht als in der Freigabestellung.

Ein derartiger Laufrollenträger ist beispielsweise durch die DE 202 12 222 U1 bekannt geworden. Bei diesem bekannten Laufrollenträgern ist der Sicherungsschieber von Hand zwischen der Sicherungsstellung, in welcher er den Laufrollenträger gegen Aushängen aus einer Führungsschiene sichert, und einer Freigabestellung, in welcher der Laufrollenträger aus der Führungsschiene ausgehängt werden kann, verschiebbar.

In der Praxis wird der Laufrollenträger mitsamt der daran befestigten Schiebetür in die Führungsschiene eingehängt, wobei der Sicherungsschieber sich vor dem Einhängen in der Freigabestellung befinden und nach dem Einhängen von Hand in die Sicherungsstellung geschoben werden muss. Dies ist aufgrund der bei eingehängter Schiebetür nur bedingten Zugänglichkeit des Sicherungsschiebers und bei mehreren einzuhängenden Laufrollenträgern oftmals schwierig. Zudem besteht bei unsachgemäßer Handhabung, etwa wenn der Sicherungsschieber versehentlich nicht oder nicht vollständig in seine Sicherungsstellung überführt wird, die Gefahr, dass der Laufrollenträger nicht ausreichend gegen Aushängen aus der Führungsschiene gesichert ist.

Aufgabe der Erfindung ist es daher, bei einem Laufrollenträger der eingangs genannten Art die Handhabung beim Ein- und Aushängen komfortabler und zugleich sicherer zu gestalten.

Diese Aufgabe wird erfindungsgemäß durch einen Laufrollenträger mit den Merkmalen von Anspruch 1 oder von Anspruch 5 gelöst.

Erfindungsgemäß läuft beim Einhängen des Laufrollenträgers in die Führungsschiene der in Sicherungsstellung befindliche Sicherungsschieber gegen einen seitlichen Vorsprung der Führungsschiene und wird dadurch gegen die Rückstellkraft der Feder in die Freigabestellung verschoben. Sobald infolge einer weiteren Abwärtsbewegung des Laufrollenträgers der Sicherungsschieber am seitlichen Vorsprung nach unten vorbei geschoben ist, wird der Sicherungsschieber durch die Feder selbsttätig zurück in die Sicherungsstellung geschoben und sichert dadurch den eingehängten Laufrollenträger gegen ein Aushängen aus der Führungsschiene.

Vorzugsweise weist der Sicherungsausleger an seiner der Laufrolle zugewandten Seite eine Auflaufschräge auf, die mit dem zweiten Seitenschenkel einen stumpfen Winkel einschließt, um den Sicherungsschieber bei einer Abwärtsbewegung gegen die Rückstellkraft der Feder in die Freigabestellung zu verschieben.

Der Sicherungsschieber ist über die Freigabestellung hinaus in eine Raststellung verschiebbar, in welcher der Sicherungsschieber mit dem Tragkörper verrastet ist. Vor einem Aushängen aus der Führungsschiene werden die Sicherungsschieber aller Laufrollenträger der Schiebetür von Hand in die Raststellung verschoben, und anschließend kann die Schiebetür mit ihren Laufrollenträgern einfach und leicht aus der Führungsschiene ausgehängt werden. Vor einem erneuten Einhängen des Laufrollenträgers in die Führungsschiene wird die Rastung durch Anheben des Betätigungsgriffs gelöst und der Sicherungsschieber geht durch die Rückstellkraft der Feder in seine Sicherungsstellung zurück.

Der Sicherungsschieber ist unter fertigungstechnischen Gesichtspunkten sowie unter Kostenaspekten vorzugsweise als einstückiges Kunststoffspritzteil ausgebildet.

Die Erfindung betrifft auch eine Schiebeanordnung für eine Schiebetür, mit einer Führungsschiene und mit mindestens einem wie oben ausgebildeten Laufrollenträger, der mit seiner mindestens einen Laufrolle in die Führungsschiene eingehängt ist, wobei der Sicherungsschieber in der Sicherungsstellung einen seitlichen Vorsprung der Führungsschiene untergreift und in der Freigabestellung den seitlichen Vorsprung nicht untergreift und wobei beim Einhängen des Laufrollenträgers in die Führungsschiene der Sicherungsschieber durch einen seitlichen Vorsprung der Führungsschiene aus der Sicherungsstellung gegen die Rückstellkraft der Feder in die Freigabestellung ausgelenkt wird.

Weitere Vorteile und vorteilhafte Ausgestaltungen des Gegenstands der Erfindung ergeben sich aus der Beschreibung, den Ansprüchen und der Zeichnung. Ebenso können die vorstehend genannten und die noch weiter aufgeführten Merkmale je für sich oder zu mehreren im Rahmen der angehängten Ansprüche Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fign. 1a, 1b: den erfindungsgemäßen Laufrollenträger mit einem Sicherungsschieber in seiner Sicherungsstellung, in einer perspektivischen Ansicht von oben (Fig. 1a) und von unten (Fig. 1b);
- Fign. 2a, 2b: zeigen jeweils in Einzeldarstellung den Laufrollenträger (Fig. 2a) und den Sicherungsschieber (Fig. 2b);
- Fign. 3a-3c: eine Schiebeanordnung für eine Schiebetür mit dem in eine Führungsschiene eingehängten Laufrollenträger von Fig. 1, wobei der Sicherungsschieber in eine Sicherungsstellung (Fig. 3a), in eine Freigabestellung (Fig. 3b) und in eine Raststellung (Fig. 3c) verschoben ist, jeweils in einer Seitenansicht;
- Fig. 4: eine zweite Ausführungsform des erfindungsgemäßen Sicherungsschiebers in einer perspektivischen Ansicht von oben; und
- Fign. 5a-5c: den Laufrollenträger mit dem Sicherungsschieber von Fig. 4 in der Sicherungsstellung (Fig. 5a), in der Freigabestellung (Fig. 5b) und in der Raststellung (Fig. 5c), jeweils einer Ansicht von oben.

**Fign. 1a, 1b** zeigen einen Laufrollenträger **1** mit einem im Querschnitt U-förmigen Tragkörper **2** mit zwei parallelen Seitenschenkeln **3**, **4** auf, die über einen Mittelsteg **5** miteinander verbunden sind. Der erste Seitenschenkel 3 dient als Montageplatte zur Befestigung an einer nicht gezeigten Schiebetür. Der Mittelsteg 5 und der zweite Seitenschenkel 4 sind miteinander durch einen schrägen Verbindungsschenkel 6 verbunden, der mit dem Mittelsteg 5 und dem zweiten Seitenschenkel 4 jeweils einen Winkel von ca. 45° einschließt. Der zweite Seitenschenkel 4 trägt außen eine Laufrolle **7**, die um eine rechtwinklig zum zweiten Seitenschenkel 4 verlaufende Drehachse **8** gelagert ist. Wie unten noch näher beschrieben, wird der Laufrollenträger 1 mit der Laufrolle 7 in eine Führungsschiene eingehängt. Die beiden Seitenschenkel 3, 4 sind voneinander derart beabstandet angeordnet, dass dazwischen eine weitere Schiebetür hindurchgeführt werden kann.

In einem zum zweiten Seitenschenkel 4 offenen Querschlitz **9** des Mittelstegs 5 ist ein Sicherungsschieber **10** parallel zur Drehachse 8 der Laufrolle 7 zwischen einer Sicherungs- und einer Freigabestellung querverschiebbar in Richtung des Doppelpfeils **11** geführt. Dazu weist der Sperrschieber 10 an seinen einander gegenüberliegenden Längsseiten jeweils Längsnuten **12** auf, in welche die den Querschlitz 9 definierenden Wandabschnitte des Mittelstegs 5 eingreifen. Der Sicherungsschieber 10 ist vorzugsweise ein Kunststoff-Spritzteil.

In der in Fig. 1 gezeigten Sicherungsstellung greift der Sicherungsschieber 10 mit einem hakenförmigen Sicherungsausleger **13** durch eine Öffnung **14** des schrägen Verbindungsschenkels 6 hindurch und steht über den zweiten Seitenschenkel 4 seitlich vor. Der Sicherungsausleger 13 weist eine der Laufrolle 7 abgewandte Sperrfläche **15** und eine der Laufrolle 7 zugewandte Auflaufschräge **16** auf, die mit dem zweiten Seitenschenkel 4 einen stumpfen Winkel **ß** (Fig. 3) von ca. 135° einschließt. Die Stirnfläche des Sicherungsauslegers 13 ist mit **17** bezeichnet. Der dem Sicherungsausleger 13 gegenüberliegende Endabschnitt **18** des Sicherungsschiebers 10 ist als Betätigungsgriff zum Lösen einer Rastposition ausgebildet, der in der Sicherungsstellung über den ersten Seitenschenkel 3 des Tragkörpers 2 hervorsteht.

Wie in Fig. 1b gezeigt, ist der Sicherungsschieber 10 in die Sicherungsstellung durch eine separate Druckfeder **19** vorgespannt, die einenends am Tragkörper 2 und anderenends am Sperrschieber 10 abgestützt ist. An der Unterseite des Sicherungsschiebers 10 ist weiterhin eine Rastnase **20** vorgesehen, die zwischen der Sicherungs- und der Freigabestellung des Sicherungsschiebers 13 in eine Aussparung **21** des Mittelstegs 5 vorsteht und mit einer Rastaussparung **22** (Fig. 2a) im Mittelsteg 5 zusammenwirkt. Des Weiteren weist der Sicherungsschieber 10 oberseitig eine Eingriffsmulde **23** mit Haltesteg **24** auf, um den Sicherungsschieber 10 einfach in die Rastposition zu bringen.

**Fig. 2a** zeigt nochmals deutlich den Querschlitz 9 mit der Aussparung 21 sowie die Rastaussparung 22 im Mittelsteg 5 des Laufrollenträgers 1. Die beiden den Querschlitz 9 definierenden Wandabschnitte **25** des Mittelstegs 5 weisen jeweils am offenen Schlitzende einen in den Querschlitz 9 vorspringenden Endanschlag **26** auf. Wie in **Fig. 2b** gezeigt, weisen die beiden Längsnuten 12 des Sicherungsschiebers 10 an ihrer dem Sicherungsausleger 13 zugewandten Seite jeweils einen Vorsprung **27** sowie im Bereich zwischen den beiden Vorsprüngen 27 einen Längsschlitz **28** auf, der sich bis in die Eingriffsmulde 23 erstreckt. Durch Zusammendrücken des Sicherungsschiebers 10 im Bereich des Längsschlitzes 28 kann der Sicherungsschieber 10 in den Querschlitz 9 eingeführt werden. Nach Loslassen ist der Sicherungsschieber 10 im Querschlitz 9 unverlierbar gehalten und liegt mit den Vorsprüngen 27 in der Sicherungsstellung an den Endanschlägen 26 und in der Raststellung an Absätzen **29** (Fig. 2b) der Wandabschnitte 25 an.

Bei der in Fig. 3 gezeigten Schiebeanordnung **30** ist der Laufrollenträger 1, an dessen erstem Seitenschenkel 3 eine Schiebetür **31** befestigt ist, mit seiner Laufrolle 7 in eine waagerechte Führungsrille **32** einer Führungsschiene **33** eingehängt. Die Führungsrille 32 ist von einem seitlichen Vorsprung (z.B. Steg oder Flansch) **34** der Führungsschiene 33 übergriffen.

In **Fig. 3a** ist der Sicherungsschieber 10 in seiner Sicherungsstellung gezeigt, in welcher der Sicherungsausleger 13 mit seiner Sperrfläche 15 den seitlichen Vorsprung 34 der Führungsschiene 33 untergreift. Dadurch kann die Laufrolle 7 nur um den Abstand **a** zwischen Sperrfläche 15 und seitlichem Vorsprung 34 angehoben, aber nicht am seitlichen Vorsprung 34 vorbei aus der Führungsschiene 33 ausgehängt werden, so dass der Laufrollenträger 1 gegen Aushängen aus der Führungsschiene 33 gesichert ist. Der Sicherungsschieber 10 befindet sich durch die Druckfeder 19 in der Sicherungsstellung.

Zum Einhängen in die Führungsschiene 33 wird der Laufrollenträger 1 mit seiner Laufrolle 7 durch eine kombinierte Abwärts- und Seitbewegung in die Führungsrille 32 der Führungsschiene 33 eingehängt. Dabei läuft der in Sicherungsstellung befindliche Sicherungsschieber 10 mit seiner Auflaufschräge 16 oder mit seiner Stirnfläche 17 gegen den seitlichen Vorsprung 34 und wird dadurch gegen die Wirkung der Druckfeder 19 in Richtung **35** in die in **Fig. 3b** gezeigte Freigabestellung verschoben, in welcher die Stirnfläche 17 des Sicherungsschiebers 10 am seitlichen Vorsprung 34 anliegt. Sobald infolge der weiteren Abwärtsbewegung des Laufrollenträgers 1 der Sicherungsschieber 10 am seitlichen Vorsprung 34 nach unten vorbei geschoben ist und nicht mehr daran anliegt, wird der Sicherungsschieber 10 durch die Feder 19 zurück in seine in Fig. 3a gezeigte Sicherungsstellung geschoben. In der Sicherungsstellung steht der Sicherungsschieber 10 mit seinem Sicherungsausleger 13 also weiter über den zweiten Seitenschenkel 4 vor als in der Freigabestellung.

Zum Aushängen des Laufrollenträgers 1 aus der Führungsschiene 33 wird zuvor der Sicherungsschieber 10 manuell, mit Hilfe der Griffmulde 23 und des Haltestegs 24, welcher ein Abrutschen bei der Betätigung verhindern soll, aus seiner Sicherungsstellung in Richtung 35 über die Freigabestellung hinaus in die in **Fig. 3c** gezeigte Raststellung verschoben, in der die Rastnase 20 in die Rastaussparung 22 des Mittelstegs 5 einrastet, wodurch der Sicherungsschieber 10 gegen die Rückstellkraft der Feder 19 in der Raststellung gehalten ist. In der Raststellung behindert der Sicherungsschieber 10, da der Sicherungsausleger 13 nicht über den zweiten Seitenschenkel 4 und auch nicht über schrägen Verbindungsschenkel 6 vorsteht, das Aushängen des Laufrollenträgers 1 aus der Führungsschiene 33 nicht.

Vor einem erneuten Einhängen des Laufrollenträgers 1 in die Führungsschiene 33 wird durch Anheben des entsprechend elastischen Endabschnitts 18 die Verrastung der Rastnase 20 in der Rastaussparung 22 aufgehoben, und der Sicherungsschieber 10 wird wieder in seine Sicherungsstellung verschoben.

Vom Sicherungsschieber 10 der Fig. 1 unterscheidet sich der in **Fig. 4** gezeigte Sicherungsschieber **10'** dadurch, dass hier die Feder **19'** durch zwei einstückig am Sicherungsschieber 10' angeformte U-förmige Blattfederelemente **40** gebildet ist, die einander abgewandt jeweils über eine der Längsseite des Sicherungsschiebers 10' seitlich vorstehen. Die einen Enden **40a** der Blattfedern 40 sind am Sicherungsschieber 10' angeformt und zusätzlich über den am Sicherungsschieber 10' angeformten Haltesteg 24 miteinander verbunden. In der gezeigten Ausführung ist dieser Haltesteg 24 gleichzeitig ein Stabilisierungssteg. Die anderen freien Enden **40b** der Blattfedern 40 weisen unterseitig jeweils eine Rastzunge **42** auf.

Wie in Fig. 5 gezeigt, werden die Rastzungen 42 in Halteöffnungen **43** des Mittelstegs 5 eingeclipst. In **Fig. 5a** ist der Sicherungsschieber 10' in seiner Sicherungsstellung gezeigt, in welcher der Sicherungsausleger 13 die Laufrolle 7 teilweise übergreift. In **Fig. 5b** ist der Sicherungsschieber 10' manuell aus der Sicherungsstellung in Richtung 35 in Freigabestellung verschoben, und zwar gegen die Rückstellkraft der dabei elastisch aufgebogenen U-förmigen Blattfederelemente 40. In **Fig. 5c** ist der Sicherungsschieber 10' manuell in Richtung 35 über die Freigabestellung hinaus in die Raststellung verschoben, und zwar gegen die Rückstellkraft der dabei noch weiter elastisch aufgebogenen U-förmigen Blattfederelemente 40.

## Patentansprüche

1. Laufrollenträger (1) für Schiebetüren (31), mit einem im Querschnitt etwa U-förmigen Tragkörper (2), dessen einer, erster Seitenschenkel (3) als Montageplatte zur Befestigung an einer Schiebetür (31) dient und an dessen anderem, zweitem Seitenschenkel (4) mindestens eine Laufrolle (7) gelagert ist, und mit einem Sicherungsschieber (10; 10'), der am Mittelsteg (5) des Tragkörpers (2) parallel zur Achse (8) der Laufrolle (7) zwischen einer Sicherungs- und einer Freigabestellung querverschiebbar geführt ist und der mit einem Sicherungsausleger (13) in der Sicherungsstellung weiter über den zweiten Seitenschenkel (4) vorsteht als in der Freigabestellung, **dadurch gekennzeichnet,**
**dass** der Sicherungsschieber (10; 10') gegen die Rückstellkraft einer Feder (19, 19') aus der Sicherungsstellung bis mindestens in die Freigabestellung frei verschiebbar gelagert ist und dass der dem überstehenden Sicherungsausleger (13) gegenüberliegende Endabschnitt (18) des Sicherungsschiebers (10; 10') als auslenkbarer Betätigungsgriff ausgebildet ist, der in der Sicherungsstellung zumindest teilweise über den ersten Seitenschenkel (3) des Tragkörpers (2) hervorsteht und dass der Sicherungsschieber (10; 10') zum Aushängen des Laufrollenträgers (1) über die Freigabestellung hinaus in eine Raststellung verschiebbar ist, in welcher der Betätigungsgriff mit dem Tragkörper (2) verrastbar ist.

2. Laufrollenträger Anspruch 1, **dadurch gekennzeichnet, dass** die Feder (19) eine separate Druck- oder eine Zugfeder ist, die zwischen dem Sicherungsschieber (10) und dem Tragkörper (2) angeordnet ist.

3. Laufrollenträger nach Anspruch 1, **dadurch gekennzeichnet, dass** die Feder (19') am Sicherungsschieber (10') einstückig angeformt und am Tragkörper (2) befestigbar ist.

4. Laufrollenträger nach Anspruch 3, **dadurch gekennzeichnet, dass** die Feder (19') durch mindestens ein einstückig am Sicherungsschieber (10') angeformtes, insbesondere U-förmiges, Blattfederelement (40) gebildet ist.

5. Laufrollenträger (1) für Schiebetüren (31), mit einem im Querschnitt etwa U-förmigen Tragkörper (2), dessen einer, erster Seitenschenkel (3) als Montageplatte zur Befestigung an einer Schiebetür (31) dient und an dessen anderem, zweitem Seitenschenkel (4) mindestens eine Laufrolle (7) gelagert ist, und mit einem Sicherungsschieber (10; 10'), der am Mittelsteg (5) des Tragkörpers (2) parallel zur Achse (8) der Laufrolle (7) zwischen einer Sicherungs- und einer Freigabestellung querverschiebbar geführt ist und der mit einem Sicherungsausleger (13) in der Sicherungsstellung weiter über den zweiten Seitenschenkel (4) vorsteht als in der Freigabestellung, **dadurch gekennzeichnet,**
**dass** der Sicherungsschieber (10; 10') gegen die Rückstellkraft einer Feder (19, 19') aus der Sicherungsstellung bis mindestens in die Freigabestellung frei verschiebbar gelagert ist und dass die Feder (19') am Sicherungsschieber (10') einstückig angeformt und am Tragkörper (2) befestigbar ist.

6. Laufrollenträger nach Anspruch 5, **dadurch gekennzeichnet, dass** die Feder (19') durch mindestens ein einstückig am Sicherungsschieber (10') angeformtes, insbesondere U-förmiges, Blattfederelement (40) gebildet ist.

7. Laufrollenträger nach Anspruch 5 oder 6, **dadurch gekennzeichnet, dass** der dem überstehenden Sicherungsausleger (13) gegenüberliegende Endabschnitt (18) des Sicherungsschiebers (10; 10') als Betätigungsgriff ausgebildet ist, der in der Sicherungsstellung zumindest teilweise über den ersten Seitenschenkel (3) des Tragkörpers (2) hervorsteht.

8. Laufrollenträger nach Anspruch 7, **dadurch gekennzeichnet, dass** der Endabschnitt (18) des Sicherungsschiebers (10; 10') als auslenkbarer Betätigungsgriff ausgebildet ist, wobei der Sicherungsschieber (10, 10') zum Aushängen des Laufrollenträgers (1) über die Freigabestellung hinaus in eine Raststellung verschiebbar ist, in welcher der Betätigungsgriff mit dem Tragkörper (2) verrastbar ist.

9. Laufrollenträger nach einem der vorhergehenden Ansprüche, **dadurch gekennzeichnet, dass** der Sicherungsschieber (10; 10') an seiner der Laufrolle (7) zugewandten Seite eine Auflaufschräge (16) aufweist, die mit dem zweiten Seitenschenkel (4) einen stumpfen Winkel (ß) einschließt.

10. Laufrollenträger nach einem der vorhergehenden Ansprüche, dadurch ge-e kennzeichnet, dass der Sicherungsschieber (10; 10') auf seiner Oberseite eine Griffmulde (23), insbesondere mit Haltesteg (24), aufweist.

11. Laufrollenträger nach einem der vorhergehenden Ansprüche, **dadurch gekennzeichnet, dass** der Sicherungsschieber (10; 10') in einem Querschlitz (9) des Mittelstegs (5) geführt ist.

12. Laufrollenträger nach einem der vorhergehenden Ansprüche, **dadurch gekennzeichnet, dass** der Sicherungsschieber (10; 10') als einstückiges Kunststoffspritzteil ausgebildet ist.

13. Laufrollenträger nach einem der vorhergehenden Ansprüche, **dadurch gekennzeichnet, dass** der Sicherungsschieber (10; 10') einen Längsschlitz (28) aufweist, über den der Sicherungsschieber (10; 10') für einen Einbau in die Führung des Tragkörpers (2) zusammendrückbar ist.

14. Schiebeanordnung (30) für eine Schiebetür (31), mit einer Führungsschiene (33) und mit mindestens einem Laufrollenträger (1) nach einem der vorhergehenden Ansprüche, wobei der Laufrollenträger (1) mit seiner mindestens einen Laufrolle (7) in die Führungsschiene (33) eingehängt ist, wobei der Sicherungsausleger (13) in der Sicherungsstellung des Sicherungsschiebers (10; 10') einen seitlichen Vorsprung (34) der Führungsschiene (33) untergreift und in der Freigabestellung den seitlichen Vorsprung (34) nicht untergreift und wobei beim Einhängen des Laufrollenträgers (1) in die Führungsschiene (33) der Sicherungsschieber (10; 10') durch den seitlichen Vorsprung (34) der Führungsschiene (33) aus der Sicherungsstellung in die Freigabestellung ausgelenkt wird.

## Claims

1. Roller carrier (1) for sliding doors (31), comprising a carrier body (2) which is roughly U-shaped in cross section, the one first side leg (3) whereof acts as a mounting plate for securing to a sliding door (31) and on the other second side leg (4) whereof at least one roller (7) is mounted, and a safety slide (10; 10') which is transversely displaceable on the central web (5) of the carrier body (2) parallel to the axis (8) of the roller (7) between a safety and a release position and which projects further beyond the second side leg (4) with a safety arm (13) in the safety position than in the release position,
**characterized in that**
the safety slide (10; 10') is mounted in a freely displaceable manner against the restoring force of a spring (19, 19') from the safety position at least into the release position and that the end section (18) of the safety slide (10; 10') located opposite the projecting safety arm (13) is configured as a deflectable operating handle which projects in the safety position at least partially beyond the first side leg (3) of the carrier body (2) and that the safety slide (10; 10') can be moved for disengagement of the roller carrier (1) beyond the release position into a locked position in which the operating handle can be locked with the carrier body (2).

2. Roller carrier according to claim 1, **characterized in that** the spring (19) is a separate pressure spring or a tension spring which is arranged between the safety slide (10) and the carrier body (2).

3. Roller carrier according to claim 1, **characterized in that** the spring (19') is integrally formed on the safety slide (10') and can be secured to the carrier body (2).

4. Roller carrier according to claim 3, **characterized in that** the spring (19') is formed by at least one, particularly U-shaped, leaf spring element (40), which is integrally formed on the safety slide (10').

5. Roller carrier (1) for sliding doors (31) comprising a carrier body (2) which is roughly U-shaped in cross section, the one first side leg (3) whereof acts as a mounting plate for securing to a sliding door (31) and on the other second side leg (4) whereof at least one roller (7) is mounted, and a safety slide (10; 10') which is transversely displaceable on the central web (5) of the carrier body (2) parallel to the axis (8) of the roller (7) between a safety and a release position and which projects further beyond the second side leg (4) with a safety arm (13) in the safety position than in the release position,
**characterized in that**
the safety slide (10; 10') is mounted in a freely displaceable manner against the restoring force of a spring (19, 19') from the safety position at least into the release position and that the spring (19') is integrally formed on the safety slide (10') and can be secured to the carrier body (2).

6. Roller carrier according to claim 5, **characterized in that** the spring (19') is formed by at least one, particularly U-shaped, leaf spring element (40), which is integrally formed on the safety slide (10').

7. Roller carrier according to claim 5 or 6, **characterized in that** the end section (18) of the safety slide (10; 10') located opposite the projecting safety arm (13) is configured as an operating handle which projects at least partially beyond the first side leg (3) of the carrier body (2) in the safety position.

8. Roller carrier according to claim 7, **characterized in that** the end section (18) of the safety slide (10; 10') is configured as a deflectable operating handle, wherein the safety slide (10, 10') can be moved for disengagement of the roller carrier (1) beyond the release position into a locked position in which the operating handle can be locked with the carrier body (2).

9. Roller carrier according to one of the preceding claims, **characterized in that** the safety slide (10; 10') has an inclined ramp slope (16) on its side facing the roller (7) which forms an obtuse angle (β) with the second side leg (4).

10. Roller carrier according to one of the preceding claims, **characterized in that** the safety slide (10; 10') has a recessed grip (23), particularly with a holding web (24), on its upper side.

11. Roller carrier according to one of the preceding claims, **characterized in that** the safety slide (10; 10') is guided in a transverse slot (9) of the central web (5).

12. Roller carrier according to one of the preceding claims, **characterized in that** the safety slide (10; 10') is configured as an integral injection-moulded part.

13. Roller carrier according to one of the preceding claims, **characterized in that** the safety slide (10; 10') has a longitudinal slot (28), via which the safety slide (10; 10') can be compressed for installation in the guide of the carrier body (2).

14. Slide arrangement (30) for a sliding door (31) comprising a guide rail (33) and at least one roller carrier (1) according to one of the preceding claims, wherein the roller carrier (1) is suspended with its at least one roller (7) in the guide rail (33), wherein in the safety position of the safety slide (10; 10') the safety arm (13) engages under a lateral projection (34) of the guide rail (33) and does not engage under the lateral projection (34) in the release position and wherein during the suspending of the roller carrier (1) in the guide rail (33) the safety slide (10; 10') is deflected by the lateral projection (34) of the guide rail (33) from the safety position into the release position.

## Revendications

1. Support de roulettes (1) pour portes coulissantes (31), avec un corps porteur (2) à section environ en forme de U, dont une, première branche latérale (3) sert de plaque de montage pour la fixation sur une porte coulissante (31), et sur l'autre, deuxième branche latérale (4) duquel est montée au moins une roulette (7), et avec un coulisseau de blocage (10 ; 10'), qui est guidé sur le dos (5) du corps porteur (2) à coulissement transversal parallèlement à l'axe (8) de la roulette (7) entre une position de blocage et une position de libération, et qui, par un bras de blocage (13), dépasse plus de la deuxième branche latérale (4) dans la position de blocage que dans la position de libération,
**caractérisé en ce que** le coulisseau de blocage (10 ; 10') est monté de manière à pouvoir coulisser librement, contre la force de rappel d'un ressort (19, 19'), de la position de blocage jusqu'au moins dans la position de libération, et **en ce que** la partie terminale (18) du coulisseau de blocage (10 ; 10') qui est opposée au bras de blocage en porte à faux (13) est conçue comme poignée d'actionnement pouvant être déplacée qui, dans la position de blocage, dépasse au moins partiellement de la première branche latérale (3) du corps porteur (2), et **en ce que** le coulisseau de blocage (10 ; 10') peut, afin de décrocher le support de roulettes (1), coulisser au-delà de la position de libération dans une position d'enclenchement dans laquelle la poignée d'actionnement peut être liée par enclenchement au corps porteur (2).

2. Support de roulettes selon la revendication 1, **caractérisé en ce que** le ressort (19) est un ressort séparé de compression ou de traction, qui est disposé entre le coulisseau de blocage (10) et le corps porteur (2).

3. Support de roulettes selon la revendication 1, **caractérisé en ce que** le ressort (19') est formé d'un seul tenant sur le coulisseau de blocage (10') et peut être fixé sur le corps porteur (2).

4. Support de roulettes selon la revendication 3, **caractérisé en ce que** le ressort (19') est formé par au moins un élément de ressort à lames (40), notamment en forme de U, formé d'un seul tenant sur le coulisseau de blocage (10').

5. Support de roulettes (1) pour portes coulissantes (31), avec un corps porteur (2) à section environ en forme de U, dont une, première branche latérale (3) sert de plaque de montage pour la fixation sur une porte coulissante (31), et sur l'autre, deuxième branche latérale (4) duquel est montée au moins une roulette (7), et avec un coulisseau de blocage (10 ; 10'), qui est guidé sur le dos (5) du corps porteur (2) à coulissement transversal parallèlement à l'axe (8) de la roulette (7) entre une position de blocage et une position de libération, et qui, par un bras de blocage (13), dépasse plus de la deuxième branche latérale (4) dans la position de blocage que dans la position de libération,
**caractérisé en ce que** le coulisseau de blocage (10 ; 10') est monté de manière à pouvoir coulisser librement, contre la force de rappel d'un ressort (19, 19'), de la position de blocage jusqu'au moins dans la position de libération, et **en ce que** le ressort (19') est formé d'un seul tenant sur le coulisseau de blocage (10') et peut être fixé sur le corps porteur (2).

6. Support de roulettes selon la revendication 5, **caractérisé en ce que** le ressort (19') est formé par au moins un élément de ressort à lames (40), notamment en forme de U, formé d'un seul tenant sur le coulisseau de blocage (10').

7. Support de roulettes selon la revendication 5 ou 6, **caractérisé en ce que** la partie terminale (18) du coulisseau de blocage (10 ; 10') qui est opposée au bras de blocage en porte à faux (13) est conçue comme poignée d'actionnement qui, dans la position de blocage, dépasse au moins partiellement de la première branche latérale (3) du corps porteur (2)

8. Support de roulettes selon la revendication 7, **caractérisé en ce que** la partie terminale (18) du coulisseau de blocage (10 ; 10') est conçue comme poignée d'actionnement pouvant être déplacée, sachant que le coulisseau de blocage (10 ; 10') peut, afin de décrocher le support de roulettes (1), coulisser au-delà de la position de libération dans une position d'enclenchement dans laquelle la poignée d'actionnement peut être liée par enclenchement au corps porteur (2).

9. Support de roulettes selon l'une des revendications précédentes, **caractérisé en ce que** le coulisseau de blocage (10 ; 10') présente, sur son côté tourné vers la roulette (7), un plan incliné (16) qui forme un angle obtus (β) avec la deuxième branche latérale (4).

10. Support de roulettes selon l'une des revendications précédentes, **caractérisé en ce que** le coulisseau de blocage (10 ; 10') présente sur son côté supérieur un creux de préhension (23), en particulier pourvu d'une nervure de préhension (24).

11. Support de roulettes selon l'une des revendications précédentes, **caractérisé en ce que** le coulisseau de blocage (10; 10') est guidé dans une fente transversale (9) du dos (5).

12. Support de roulettes selon l'une des revendications précédentes, **caractérisé en ce que** le coulisseau de blocage (10 ; 10') est réalisé sous la forme d'une pièce en matière plastique moulée par injection d'un seul tenant.

13. Support de roulettes selon l'une des revendications précédentes, **caractérisé en ce que** le coulisseau de blocage (10 ; 10') présente une fente longitudinale (28), au moyen de laquelle le coulisseau de blocage (10 ; 10') peut être comprimé afin d'être inséré dans le guide du corps porteur (2).

14. Ensemble de coulissement (30) pour une porte coulissante (31), avec un rail de guidage (33) et avec au moins un support de roulettes (1) selon l'une des revendications précédentes, sachant que le support de roulettes (1) est accroché dans le rail de guidage (33) par sa roulette au moins unique (7), sachant que le bras de blocage (13), dans la position de blocage du coulisseau de blocage (10 ; 10'), engage par en dessous une saillie latérale (34) du rail de guidage (33) et, dans la position de libération, n'engage pas par en dessous la saillie latérale (34), et sachant que, lors de l'accrochage du support de roulettes (1) dans le rail de guidage (33), le coulisseau de blocage (10 ; 10') est déplacé par la saillie latérale (34) du rail de guidage (33) de la position de blocage dans la position de libération.
